# EUROPÄISCHE PATENTSCHRIFT

(11) **EP 2 570 742 B1**
(45) Veröffentlichungstag und Bekanntmachung des Hinweises auf die Patenterteilung: **15.11.2017**
(21) Anmeldenummer: 11401592.8
(22) Anmeldetag: 14.09.2011
(51) Int. Cl.: F24F 7/04, F24F 11/04, F24F 13/14, F24C 15/20

(54) **Luftkanal für den Einbau in eine Wand**
Air channel for installation in wall
Canal d'aération pour l'encastrement dans une paroi

(43) Veröffentlichungstag der Anmeldung: 20.03.2013
(73) Patentinhaber: Miele & Cie. KG, 33332 Gütersloh (DE)
(72) Erfinder: Adamietz, Heinrich, 59872 Meschede (DE); Baehr, Thomas, 59846 Sundern (DE); Lauderlein, Christian, 59757 Arnsberg (DE); Stecken, Sylvia, 59759 Arnsberg (DE)

(56) Entgegenhaltungen:
- EP-A1- 1 925 888
- WO-A1-2007/059582
- DE-B3-102008 044 692

## Beschreibung

Die Erfindung betrifft einen Luftkanal für den Einbau in eine Wand mit einem rohrförmig ausgebildeten ersten Kanalabschnitt, welcher in einen im Querschnitt erweiterten Kanalabschnitt mündet, wobei der erweiterte Kanalabschnitt im Querschnittsübergang zum ersten Kanalabschnitt eine Anschlagfläche für eine Rückstauklappe bildet, die in dem erweiterten Kanalabschnitt schwenkbar gelagert ist und unter der Einwirkung des von einem Gebläse erzeugten Luftstroms in die Offenstellung schwenkbar ausgebildet und bei nicht eingeschaltetem Gebläse durch Gewichtskraft vorbelastet an der Anschlagfläche anliegt und den ersten Kanalabschnitt dichtend abschließt.

Ein derartiger Luftkanal ist aus der EP 1 925 888 A1 oder der DE 10 2008 044 692 B3 für den Einsatz an einer Abluftführung einer Dunstanzugshaube bekannt. Beide Dokumente offenbaren jeweils einen Luftkanal mit den Merkmalen des Oberbegriffs von Anspruch 1. Die Rückstauklappe wird bei Nichtbetrieb der Dunstabzugshaube durch eine Verriegelungseinrichtung in der Schließstellung gehalten. Der Luftkanal ist mit einem ersten Kanalabschnitt ausgebildet, der in einen erweiterten kastenförmig ausgebildeten Kanalabschnitt mündet, wobei die Rückstauklappe in der Trennebene im Querschnittsübergang vom ersten Kanalabschnitt zum erweiterten Kanalabschnitt schwenkbar gelagert ist. Im Betrieb der Dunstabzugshaube wird die Verriegelungseinrichtung infolge des Druckanstiegs im Abluftkanal entriegelt, so dass die Rückstauklappe den Strömungsweg frei gibt. Der kastenförmige erweiterte Kanalabschnitt ist derart dimensioniert, dass die Rückstauklappe in dem zur Verfügung stehenden Raum frei aufschwenken kann und nur ein möglichst geringes Strömungshindernis für den Abluftstrom der Dunstabzugshaube darstellt. Allerdings ist der Einbau derartiger Luftkanäle, mit kastenförmig erweiterten Kanalabschnitten in eine Wand aufwendiger als der Einbau von rohrförmigen Luftkanälen, da hier nicht mit einem einzigen Kernbohrvorgang gearbeitet werden kann. Dies ist insbesondere dann besonders nachteilig, wenn bestehende Abluftöffnungen durch neuere Mauerkästen ersetzt werden sollen, die einen größeren Querschnitt aufweisen und mit dichtschließenden Rückstauklappen ausgerüstet sind.

Um diesen Nachteil zu vermeiden ist aus der DE 20 2005 010 912 U1 ein Luftkanal für den Einsatz in einer Wand mit einem einzigen Strömungskanal bekannt, dessen Lüftungsöffnung mit einem Verschluss verschließbar ausgebildet ist. Der Verschluss wird motorisch von einer innerhalb des Luftkanals liegenden Schließstellung in eine außerhalb des Luftkanals liegende Offenstellung bewegt. Hierzu ist ein separater Stellantrieb erforderlich. Eine luftstromgesteuerte Bewegung des Verschlusses ist nicht möglich. Bei dieser Ausbildung wird der Verschluss mit der thermischen Isolierung komplett aus dem Luftkanal heraus bewegt, um die Lüftungsöffnung frei zu geben und keinen unerwünschten Strömungswiderstand zu bilden. Wird der Verschluss elektromotorisch in die Offen- oder Schließstellung bewegt, ist außerdem ein separater Stellmotor mit Zuleitung erforderlich. Um zu gewährleisten, dass das an den Luftkanal angeschlossene Lüftungsgerät nur bei geöffnetem Verschluss betrieben werden kann, ist eine Kombination der Schaltungen von Lüftungsgerät und Stellmotor erforderlich. Die aufwändig gestaltete Konstruktion der Stellmechanik für den Verschluss ist sehr kostenintensiv.

Aus der EP 1 921 394 A1 und der DE 10 2006 053 208 A1 sind ähnliche Ausführungen bekannt, bei denen der Verschlussdeckel des Luftkanals aus dem Luftkanal herausfahrbar ausgebildet ist. Dabei öffnet und schließt der Verschlussdeckel selbsttätig gegen eine Rückstellkraft unter dem Einfluss der Druckdifferenz zwischen äußerer Umgebungsluft und dem Inneren des Luftkanals. Auch hier können die außerhalb des Gebäudes liegenden Bauteile einfrieren oder verschmutzen. Weiter sind die in den Luftkanal bzw. in die Strömung der Abluft hineinragenden aufwändigen Konstruktionselemente der Schließ- und Öffnungsmechanik störungsanfällig.

Der Erfindung stellt sich somit das Problem, einen Luftkanal ohne zusätzliche Stelleinrichtungen für eine Öffnungs- und Schließbewegung eines Verschlusses der Lüftungsöffnung durch eine luftstromgesteuerte schwenkbar gelagerte Rückstauklappe, dahingehend zu verbessern, dass der Einbau des Luftkanals mit einem einzigen Kernbohrvorgang erfolgen kann.

Erfindungsgemäß wird dieses Problem durch einen Luftkanal mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile bestehen insbesondere darin, dass der Einbau des Luftkanals durch die im wesentlichen rotationssymmetrische Ausbildung des Luftkanals erleichtert wird, da für den Mauerdurchbruch ein Kernbohrgerät verwendet werden kann. Ein weiterer Vorteil liegt in dem rohrförmig ausgebildeten erweiterten Kanalabschnitt sowie in der gekrümmten Ausbildung der Rückstauklappe, die an der Anschlagfläche für die Rückstauklappe im Querschnittsübergang vom ersten Kanalabschnitt zum erweiterten Kanalabschnitt zur Anlage kommt und den Luftkanal bei nicht eingeschaltetem Gebläse dichtend abschließt. Dieser Vorteil wird durch den Verlauf der Anschlagfläche erreicht, die in der Art einer auf einer Durchdringungslinie eines zylindrischen Körpers verlaufenden Dichtkante ausgebildet ist. Die Rückstauklappe kann in dem erweiterten Kanalabschnitt frei aufschwenken, und bildet durch ihre gekrümmte Form quasi eine Weiterführung des ersten Kanalabschnitts, so dass sie nur unwesentlich in den Strömungsweg der Abluft einer Dunstabzugshaube hineinragt. Die Rückstauklappe schwenkt durch die vorteilhafte Anordnung des Schwenklagers auf einer in Einbaulage des Luftkanals bezogen auf die vertikale Mittellinie unter einem Winkel von vorzugsweis 45° zur Mittellinie verlaufenden Achse auch bei geringer Gebläseleistung der Dunstabzugshaube in die Offenstellung. Bei ausgeschaltetem Gebläse wird die Rückstauklappe durch eine Sicherungseinrichtung in der Schließstellung gehalten, so dass ein unerwünschtes Aufschwenken bei nicht eingeschaltetem Gebläse, verursacht durch Windeinfluss an der Gebäudeaußenwand, und die damit verbundenen Klappergeräusche vermieden werden.

Ein Ausführungsbeispiel der Erfindung ist in den Zeichnungen rein schematisch dargestellt und wird nachfolgend näher beschrieben. Es zeigt
- Figur 1: Eine perspektivische Darstellung des Luftkanals (1) in Einbaulage mit geschlossener Rückstauklappe (2),
- Figur 2: eine perspektivische Darstellung des Luftkanals (1) in Einbaulage mit geöffneter Rückstauklappe (2),
- Figur 3: zeigt eine Ansicht des Luftkanals (1) sowie eine Schnittdarstellung entsprechend der in der Ansicht dargestellten Schnittlinie mit Rückstauklappe (2) in der Offenstellung,
- Figur 4: zeigt eine Ansicht des Luftkanals (1) sowie eine Schnittdarstellung entsprechend der in der Ansicht dargestellten Schnittlinie mit Rückstauklappe (2) in der Schließstellung.

Figur 1 zeigt eine perspektivische Darstellung des Luftkanals 1 in Einbaulage mit geschlossener Rückstauklappe 2. Der Luftkanal 1 ist für den Einbau in eine nicht näher dargestellte Gebäudewand zur Abführung der Abluft einer Dunstabzugshaube oder eines Wäschetrockners geeignet. Der Luftkanal 1 ist mit einem rohrförmig ausgebildeten ersten Kanalabschnitt 3 welcher in einen im Querschnitt erweiterten Kanalabschnitt 4 mündet, ausgebildet. Der erweiterte Kanalabschnitt 4 bildet im Querschnittsübergang 5 zum ersten Kanalabschnitt 3 eine Anschlagfläche 6 (siehe Figur 2) für die Rückstauklappe 2, die in dem erweiterten Kanalabschnitt 4 schwenkbar gelagert ist. Die Rückstauklappe 2 wird in dem vom Gebläse einer Dunstabzugshaube erzeugten Luftstrom in die in Figur 2 gezeigte Offenstellung geschwenkt. Bei nicht eingeschaltetem Gebläse nimmt die durch Gewichtskraft vorbelastete Rückstauklappe 2 die in Figur 1 dargestellte Schließstellung ein und liegt an der Anschlagfläche 6 an, so dass sie den ersten Kanalabschnitt 3 dichtend abschließt. Figur 3 zeigt eine Ansicht des Luftkanals 1 sowie eine Schnittdarstellung entsprechend der in der Ansicht dargestellten Schnittlinie mit Rückstauklappe 2 in der Offenstellung.

Der Luftkanal 1 weist an seinem der Gebäudeaußenwand zugeordneten Endabschnitt einen Befestigungsflansch 7 auf, an dem z.B. ein nicht näher dargestelltes Lüftungsgitter befestigt werden kann. An dem der Abluftführung einer Dunstabzugshaube zugeordneten Ende ist der Lauftkanal 1 mit einem Anschlussstutzen 8 für die Abluftführung ausgebildet.

Die Schnittdarstellung in Figur 3 zeigt einen zylindrisch ausgebildeten ersten Kanalabschnitt 3 der in den im Querschnitt erweiterten Kanalabschnitt 4 mündet.

Der erweiterte Kanalabschnitt 4 ist derart dimensioniert, dass die Rückstauklappe 2 sowie das Schwenklager 9 dafür nicht oder nur geringfügig in den Strömungsweg der Abluft der Dunstabzugshaube hineinragen.

Der in diesem Ausführungsbeispiel gezeigte erweiterte Kanalabschnitt 4 ist ausgehend vom äußeren Rand 10 der Anschlagfläche 6 konisch erweiternd ausgebildet. Die Anschlagfläche 6 für die Rückstauklappe 2 ist im Querschnittsübergang 5 in der Art einer auf einer Durchdringungslinie 11 eines zylindrischen Körpers verlaufenden Dichtkante ausgebildet. Die Rückstauklappe 2 weist eine Krümmung auf, wobei die in eine Bildebene projizierte Fläche der Rückstauklappe 2 eine kreisförmige Kontur aufweist und die Krümmung dem Verlauf der Mantelfläche des zylindrischen Körpers entspricht. Der Krümmungsradius der Rückstauklappe 2 ist durch den Radius des zylindrischen Körpers definiert, auf dessen Durchdringungslinie 11 die Dichtkante verläuft.

Das Schwenklager 9 für die Rückstauklappe 2 ist in Einbaulage des Luftkanals 1 bezogen auf die vertikale Mittellinie 12 des Luftkanals 1 auf einer unter einem Winkel zur Mittellinie verlaufenden Achse 13 am Innenmantel 14 des erweiterten Kanalabschnitts 4 angeordnet. Die Achse 13 verläuft in dem dargestellten Ausführungsbeispiel unter einem Winkel von 45° zur vertikalen Mittellinie12. Der Rückstauklappe 2 ist dem Schwenklager 9 gegenüberliegend auf der Achse 13 eine Sicherungseinrichtung 15 zugeordnet, die die Rückstauklappe 2 bei ausgeschaltetem Gebläse der Dunstabzugshaube in der Schließstellung (siehe Figur 4) hält. Die Sicherungseinrichtung 15 ist mit einem Magnet an der Rückstauklappe 2 sowie einem entsprechend angeordneten Gegenpol im Bereich der Anschlagfläche 6 ausgebildet. Gemäß einem weiteren nicht näher dargestellten Ausführungsbeispiel ist der erweiterte Kanalabschnitt 4 zylindrisch mit einem gegenüber dem ersten Kanalabschnitt 3 vergrößerten konstanten Durchmesser ausgebildet.

## Patentansprüche

1. Luftkanal (1) für den Einbau in eine Wand mit einem rohrförmig ausgebildeten ersten Kanalabschnitt (3), welcher in einen im Querschnitt erweiterten Kanalabschnitt (4) mündet, wobei der erweiterte Kanalabschnitt (4) im Querschnittsübergang (5) zum ersten Kanalabschnitt (3) eine Anschlagfläche (6) für eine Rückstauklappe (2) bildet, die in dem erweiterten Kanalabschnitt (4) schwenkbar gelagert ist und unter der Einwirkung eines von einem Gebläse erzeugten Luftstroms in die Offenstellung schwenkbar ausgebildet und bei nicht eingeschaltetem Gebläse durch Gewichtskraft vorbelastet an der Anschlagfläche (6) anliegt und den ersten Kanalabschnitt (3) dichtend abschließt,
**dadurch gekennzeichnet,**
**dass** der Luftkanal (1) im Wesentlichen rotationssymmetrisch ausgebildet ist,
**dass** der erweiterte Kanalabschnitt (4) rohrförmig ausgebildet ist,
**dass** die Rückstauklappe (2) gekrümmt ausgebildet ist, und
**dass** die Anschlagfläche (6) für die Rückstauklappe (2) im Querschnittsübergang (5) in der Art einer auf einer Durchdringungslinie (11) eines den ersten Kanalabschnitt (3) durchdringenden zylindrischen Körpers verlaufenden Dichtkante ausgebildet ist.

2. Luftkanal (1) für den Einbau in eine Wand nach Anspruch 1,
**dadurch gekennzeichnet,**
**dass** die in Richtung der Längsachse des Luftkanals in eine Bildebene projizierte Fläche der Rückstauklappe (2) im geschlossenen Zustand eine kreisförmige Kontur aufweist und die Krümmung der Rückstauklappe (2) dem Verlauf der Mantelfläche des Luftkanals entspricht.

3. Luftkanal (1) für den Einbau in eine Wand nach Anspruch 2,
**dadurch gekennzeichnet,**
**dass** der Durchmesser der kreisförmigen Kontur annähernd dem Außendurchmesser des ersten Kanalabschnitts (3) entspricht.

4. Luftkanal (1) für den Einbau in eine Wand nach einem der vorhergehenden Ansprüche,
**dadurch gekennzeichnet,**
**dass** die Rückstauklappe (2) in den erweiterten Kanalabschnitt (3) frei aufschwenken und durch ihre gekrümmte Form im Wesentlichen eine Weiterführung des ersten Kanalabschnitts bilden kann.

5. Luftkanal (1) für den Einbau in eine Wand nach einem der Ansprüche 1 bis 4,
**dadurch gekennzeichnet,**
**dass** das Schwenklager (9) für die Rückstauklappe (2) in Einbaulage des Luftkanals (1) bezogen auf die vertikale Mittellinie (12) des Luftkanals (1) auf einer unter einem Winkel zur Mittellinie (12) verlaufenden Achse (13) am Innenmantel (14) des erweiterten Kanalabschnitts (4) angeordnet ist.

6. Luftkanal (1) für den Einbau in eine Wand nach Anspruch 5,
**dadurch gekennzeichnet,**
**dass** die Achse (13) unter einem Winkel von 45° zur vertikalen Mittellinie (12) verläuft.

7. Luftkanal (1) für den Einbau in eine Wand nach Anspruch 5 oder 6,
**dadurch gekennzeichnet,**
**dass** der Rückstauklappe (2) dem Schwenklager (9) gegenüberliegend auf der Achse (13) eine Sicherungseinrichtung (15) zugeordnet ist, die die Rückstauklappe (2) in der Schließstellung hält.

## Claims

1. Air duct (1) for installation in a wall, comprising a tubular first duct portion (3) which opens into a duct portion (4) having an enlarged cross section, the enlarged duct portion (4) forming, in the cross-sectional transition (5) to the first duct portion (3), a stop surface (6) for a back-draught shutter (2) which is pivotally mounted in the enlarged duct portion (4) and is designed to be pivotable into the open position under the influence of an air flow generated by a fan and rests, biased by weight force, on the stop surface (6) when the fan is not switched on and sealingly closes the first duct portion (3),
**characterised in that**
the air duct (1) is substantially rotationally symmetrical,
the enlarged duct portion (4) is tubular,
the back-draught shutter (2) is curved, and
the stop surface (6) for the back-draught shutter (2) is formed, in the cross-sectional transition (5), in the manner of a sealing edge that extends on a penetration line (11) of a cylindrical body that penetrates the first duct portion (3).

2. Air duct (1) for installation in a wall according to claim 1,
**characterised in that**
the surface of the back-draught shutter (2) that is projected in an image plane in the direction of the longitudinal axis of the air duct has a circular contour in the closed state, and the curvature of the back-draught shutter (2) corresponds to the course of the lateral surface of the air duct.

3. Air duct (1) for installation in a wall according to claim 2,
**characterised in that**
the diameter of the circular contour approximately corresponds to the external diameter of the first duct portion (3).

4. Air duct (1) for installation in a wall according to any of the preceding claims,
**characterised in that**
the back-draught shutter (2) can freely swing open into the enlarged duct portion (3) and, owing to its curved shape, can substantially form an extension of the first duct portion.

5. Air duct (1) for installation in a wall according to any of claims 1 to 4, **characterised in that**,
in the installation position of the air duct (1), with respect to the vertical centreline (12) of the air duct (1), the pivot bearing (9) for the back-draught shutter (2) is arranged on the inner face (14) of the enlarged duct portion (4) on an axis (13) extending at an angle to the centreline (12).

6. Air duct (1) for installation in a wall according to claim 5,
**characterised in that**
the axis (13) extends at an angle of 45° with respect to the vertical centreline (12).

7. Air duct (1) for installation in a wall according to either claim 5 or claim 6,
**characterised in that**
a safety device (15), opposite the pivot bearing (9) on the axis (13), is associated with the back-draught shutter (2), which safety device holds the back-draught shutter (2) in the closed position.

## Revendications

1. Canal d'aération (1) pour l'encastrement dans une cloison avec une première section de canal (3) conçue de forme tubulaire, laquelle débouche dans une section de canal (4) étendue dans la section transversale ;
dans lequel la section de canal (4) étendue forme une surface d'appui (6) pour un clapet de non-retour (2), dans le passage de la section transversale (5) en direction de la première section de canal (3), lequel clapet de non-retour est positionné, de manière à pouvoir pivoter, dans la section de canal (4) étendue et lequel est conçu de manière à pouvoir pivoter dans la position ouverte, sous l'action d'un courant d'air généré par un ventilateur, et lequel prend appui sur la surface d'appui (6) de manière précontrainte par l'intermédiaire de la force de pesanteur, quand le ventilateur n'est pas en marche, et lequel obture la première section de canal (3) de manière hermétique,
**caractérisé en ce que**
le canal d'aération (1) est conçu pour l'essentiel à symétrie de révolution ;
la section de canal (4) étendue est conçue de forme tubulaire ;
le clapet de non-retour (2) est conçu de manière incurvée ; et
la surface d'appui (6) pour le clapet de non-retour (2) est formée dans le passage de la section transversale (5) à la manière d'un bord étanche, lequel court sur une ligne de pénétration (11) d'un corps cylindrique qui traverse la première section de canal (3).

2. Canal d'aération (1) pour l'encastrement dans une cloison selon la revendication 1,
**caractérisé en ce que**
la surface du clapet de non-retour (2) projetée dans un plan d'image dans la direction de l'axe longitudinal du canal d'aération présente, à l'état fermé, un contour en forme de cercle et la courbure du clapet de non-retour (2) correspond au cours de la surface latérale du canal d'aération.

3. Canal d'aération (1) pour l'encastrement dans une cloison selon la revendication 2,
**caractérisé en ce que**
le diamètre du contour en forme de cercle correspond approximativement au diamètre externe de la première section de canal (3).

4. Canal d'aération (1) pour l'encastrement dans une cloison selon l'une des revendications précédentes,
**caractérisé en ce que**
le clapet de non-retour (2) peut s'ouvrir librement par pivotement dans la section de canal (3) étendue et, de par sa structure de forme incurvée, peut former, pour l'essentiel, un prolongement de la première section de canal.

5. Canal d'aération (1) pour l'encastrement dans une cloison selon l'une des revendications 1 à 4,
**caractérisé en ce que**
le palier pivotant (9) pour le clapet de non-retour (2) est disposé au niveau de la surface intérieure (14) de la section de canal (4) étendue, sur un axe (13) qui évolue dans un angle par rapport à la ligne médiane (12), quand le canal d'aération (1) se trouve à l'état d'encastrement, vis-à-vis de la ligne médiane (12) verticale du canal d'aération (1).

6. Canal d'aération (1) pour l'encastrement dans une cloison selon la revendication 5,
**caractérisé en ce que**
l'axe (13) évolue dans un angle de 45° par rapport à la ligne médiane (12) verticale.

7. Canal d'aération (1) pour l'encastrement dans une cloison selon la revendication 5 ou 6,
**caractérisé en ce que**
un mécanisme de sécurité (15) est associé au clapet de non-retour (2) sur l'axe (13), à l'opposé du palier pivotant (9), lequel mécanisme de sécurité maintient le clapet de non-retour (2) dans la position de fermeture.
